# EUROPÄISCHE PATENTANMELDUNG

(11) **EP 1 389 508 A1**
(43) Veröffentlichungstag der Anmeldung: **18.02.2004**
(21) Anmeldenummer: 03405427.0
(22) Anmeldetag: 13.06.2003
(51) Int. Cl.: B25G 3/38

(54) **Reinigungsgerät mit einem Halter für einen Wischbezug oder einer anderen Reinigungsvorrichtung**

(30) Priorität: 14.08.2002 CH 13962002
(71) Anmelder: Sanamundi Aktiengesellschaft, 9496 Balzers (LI)
(72) Erfinder: Foser, Manfred, 9496 Balzers (LI)
(74) Vertreter: Hasler, Erich, Dr.

(57) **Zusammenfassung**

Das Reinigungsgerät besteht im wesentlichen aus einem Halter (11) für den Wischbezug, einem Schwenkteil (13) und einer Stielkupplung (15), an welcher der Stiel befestigt ist. Die Stielkupplung besteht aus zwei identischen Teilen (27), welche durch eine Schraube und die Achse (37) miteinander verbunden sind. Am Schwenkteil (13), das um die Achse (19) verschwenkbar ist, ist auf zwei einander gegenüberliegenden Flächen (22) je ein ringförmiger Vorsprung ausgebildet, der in eine entsprechende Aussparung (31) im Teil (27) passt. Das so gebildete Gerät kann präzise geführt werden und erlaubt ein Arbeiten mit wenig Kraftaufwand.

## Beschreibung

Die Erfindung betrifft ein Reinigungsgerät mit einem Halter für einen Wischbezug oder einer anderen Reinigungsvorrichtung, einem Kraftübertragungsorgan, z.B. einem Handgriff oder einer Stielkupplung, und einem zwischen dem Kraftübertragungsorgan und dem Halter ausgebildeten Kreuzgelenk mit einer ersten Drehachse, einer zweiten Drehachse, welche quer zur ersten Drehachse angeordnet ist, und einem im Halter gelagerten Schwenkteil, welches um die erste Drehachse verschwenkbar ist und an welchem das um die zweite Drehachse verschwenkbare Kraftübertragungsorgan, z.B. eine Kupplung zur Befestigung eines Stiels, angeordnet ist.

In der EP 0 787 461 wird ein Reinigungsgerät zum Wischen von Fussböden mit einem klappbaren Halter für einen Wischbezug beschrieben. Dieses Reinigungsgerät hat einen Stiel und einen daran über ein Kreuzgelenk verschwenkbar befestigten langgestreckten Halter für einen Wischbezug. Das Kreuzgelenk wird durch eine ungefähr S-förmig gebogene Rundmaterial-Stange gebildet, deren Enden im Halter drehbar gelagert sind. An den Mittelteil des S ist ein Kraftübertragungsorgan in Form einer Stielhülse angelenkt. In dieser Stielhülse ist der Gerätestiel befestigt. Das Kreuzgelenk besitzt somit zwei in einer Ebene senkrecht zueinander angeordnete Drehachsen. Nachteilig ist dabei, dass zwischen den dafür verwendeten Metallteilen viel Spiel besteht, so dass beim Arbeiten mit dem Reinigungsgerät bei jeder Bewegung Lärm erzeugt wird. Auch kann das Gerät wegen des grossen Spiels nicht genau geführt werden. Auch besteht die Gefahr, dass durch vorstehende Metallteile Kratzer an Möbel oder Wänden entstehen.

Im Handel befindet sich auch ein Reinigungsgerät mit einem Halter für einen Wischbezug, bei welchem das Kreuzgelenk ein Schwenkteil aus Kunststoff aufweist, welches um eine erste Achse verschwenkbar im Halter für den Wischbezug gelagert ist. In einem relativ grossen Abstand von der ersten Achse ist ein Kupplungsglied für den Stiel des Reinigungsgeräts um eine zweite, quer zur ersten Achse angeordnete Achse gelagert. Nachteilig ist der grosse Abstand der zweiten Achse von der ersten Achse, welcher die Handhabung des Reinigungsgerätes erschwert und den Benützer rasch ermüden lässt. Das Gerät erfordert einen relativ grossen Kraftaufwand und lässt sich nicht genau führen. In den Gelenken ist viel Spiel vorhanden. Die dadurch verursachte Lärmentwicklung ist zwar geringer als bei der vorher beschriebenen Ausführung aus Metall, aber beim Arbeiten machen sich Vibrationen, welche auf das grosse Spiel zurückzuführen sind, unangenehm bemerkbar. Ein weiterer Nachteil des bekannten Geräts besteht darin, dass z.B. bei der Reinigung eines Fussbodens sich der Stiel des Geräts nicht bis in eine Lage parallel zum Fussboden absenken lässt, ohne dass das Reinigungsgerät nur noch mit einer Kante mit dem Fussboden in Kontakt steht. Dies erschwert oder verunmöglicht eine gründliche Reinigung der Bodenfläche unter einem Möbelstück, z.B. einem Bett.

Es ist daher Aufgabe der vorliegenden Erfindung, die Nachteile der bekannten Geräte zu vermeiden. Insbesondere soll ein Reinigungsgerät der eingangs erwähnten Art geschaffen werden, das weniger Kraftaufwand erfordert, leicht zur führen ist, eine gründliche Reinigung auch an schwer zugänglichen Stellen erlaubt und keinen vermeidbaren Lärm erzeugt.

Diese Aufgabe wird durch die in Patentanspruch 1 definierte Erfindung gelöst. Das erfindungsgemässe Reinigungsgerät lässt sich mit wenig Kraftaufwand leicht und praktisch geräuschlos und vibrationsfrei führen. Es lässt sich auch unter Möbelstücke einführen ohne mit dem Stiel daran anzuschlagen und ohne dass das Reinigungsgerät nur noch mit einer Karte mit dem Fussboden in Kontakt steht.

Das Schwenkteil und die beiden Teile des Kraftübertragungsorgans können aus Kunststoff mit grosser Präzision gefertigt werden. Es ist eine Gestaltung möglich, bei der die beiden Drehachsen in einer gemeinsamen Ebene oder in zwei nur wenig voneinander in Abstand angeordneten Ebenen angeordnet sein können, so dass sich das Gerät mit wenig Kraftaufwand leicht führen lässt. Trotzdem können aber der oder die ringförmigen Vorsprünge einen relativ grossen Durchmesser aufweisen, so dass das nach dem Zusammenbau der Teile noch vorhandene geringe Spiel nicht spürbar ist. Bei der Reinigung kann der Stiel des Geräts praktisch parallel zum Fussboden abgesenkt werden, um auch Bodenflächen unter Möbelstücken gründlich zu reinigen.

Es erweist sich als besonders zweckmässig, am Schwenkteil nicht nur an einer, sondern an zwei aneinander gegenüberliegenden Flächen einen ringförmigen Vorsprung auszubilden und die beiden Teile des Kraftübertragungsorgans identisch auszugestalten.

Die ringförmigen Vorsprünge haben zweckmässigerweise einen halbkreisförmigen Querschnitt. Es sind aber auch andere Querschnitte möglich, z.B. ein rechteckiger Querschnitt. In diesem Fall haben die ringförmigen Vorsprünge die Gestalt eines kurzen Hohlzylinders.

Das Schwenkteil weist zweckmässigerweise konzentrisch zum ringförmigen Vorsprung eine Bohrung auf, wobei durch diese Bohrung eine Achse verläuft, welche die beiden Teile des Kraftübertragungsorgans miteinander verbindet. Dies gibt dem Gelenk eine zusätzliche Stabilität, wobei die Achse weiter dazu dient, die beiden Teile miteinander zu verbinden und eine gute seitliche Führung des Schwenkteils die beiden Teile oder Hälften durch das Kraftübertragungsorgan zu gewährleisten. Zu diesem Zweck kann die Achse an den Enden mit je einer Schnappverbindung versehen sein. Es wäre natürlich auch möglich, die Achse nicht als separates Teil auszugestalten, sondern als Teil einer Hälfte des Kraftübertragungsorgans. Es erscheint aber wesentlich vorteilhafter, die beiden Hälften identisch zu gestalten, damit nur eine einzige Spritzform zu ihrer Herstellung notwendig ist. Die Teile des Kraftübertragungsorgans sind zweckmässigerweise so gestaltet, dass das Kraftübertragungsorgan nach dem Zusammenbau einen zylindrischen Schaft aufweist, an welchem der Stiel befestigt werden kann.

Vorteilhaft weist der Halter zwei in Abstand voneinander angeordnete Befestigungsaugen auf, wobei das Schwenkteil zwischen diesen schwenkbar angeordnet ist. Zur Verschwenkbarkeit kann das Schwenkteil in den Befestigungsaugen gelagerte Drehzapfen aufweisen. Diese Ausbildung hat den Vorteil, dass die Drehachsen in einer Ebene liegen können, auch wenn das Schwenkorgan konzentrisch zum ringförmigen Vorsprung eine Bohrung aufweist, durch welche eine Achse verläuft. Es ist aber besonders zweckmässig, das Schwenkteil so auszugestalten, dass es um eine an beiden Enden in den Befestigungsaugen befestigten Achse schwenkbar ist. Wenn aber die erste Drehachse nicht durch Drehzapfen, sondern durch eine durch eine Bohrung führende Achse gebildet wird, so muss die die beiden Teile des Kraftübertragungsorgans verbindende Achse über oder unterhalb der ersten Drehachse angeordnet werden. Da der Durchmesser der die beiden Teile des Kraftübertragungsorgans verbindende Achse klein dimensioniert werden kann, kann der Abstand der Achsen des Kreuzgelenkes klein gehalten werden. Es hat sich als besonders zweckmässig erwiesen, die die beiden Teile des Kraftübertragungsorgans verbindende Achse über der ersten Drehachse anzuordnen.

Ein Ausführungsbeispiel der Erfindung wird nun unter Bezugnahme auf die Zeichnung beschrieben. Es zeigt:
- Fig. 1: eine perspektivische Darstellung des Reinigungsgeräts, jedoch ohne Stiel,
- Fig. 2: das Reinigungsgerät von Fig. 1, jedoch mit entferntem Kraftübertragungsorgan, und
- Fig. 3: die Bestandteile eines als Stielkupplung ausgebildeten Kraftübertragungsorgans.

Das in Fig. 1 dargestellte Reinigungsgerät besteht im wesentlichen aus dem Halter 11 für einen nicht dargestellten Wischbezug, einem Schwenkteil 13 und einem als Stielkupplung 15 ausgebildetem Kraftübertragungsorgan. Das Kraftübertragungsorgan 15 könnte aber auch als Handgriff ausgebildet sein, wenn für das Reinigungsgerät kein Stiel benötigt wird. Zwischen der Stielkupplung 15 und dem Halter 11 ist ein Kreuzgelenk 17 ausgebildet, welches eine erste Drehachse 19 und eine zweite Drehachse 21 besitzt. Die erste Drehachse 19 wird vorzugsweise durch einen Metallstift gebildet, der in die Befestigungsaugen 23 eingepresst ist und durch eine Bohrung im Schwenkteil 13 verläuft. Das Schwenkteil 13 ist somit um die Achse 19 verschwenkbar. Es wäre aber auch möglich, statt einer Bohrung im Schwenkteil auf beiden Seiten des Schwenkteils Zapfen vorzusehen und diese in den Befestigungsaugen 23 schwenkbar zu lagern. Die zweite Drehachse 21 ist quer zur ersten Drehachse 19 angeordnet. Beim gezeigten Ausführungsbeispiel befindet sich die zweite Drehachse 21 in einem kurzen Abstand über der ersten Drehachse 19. Um der Stielkupplung 15 eine Drehung um die Drehachse 21 zu ermöglichen, weist das Schwenkteil 13 auf jeder von zwei einander gegenüberliegenden Seiten 22 einen ringförmigen Vorsprung 25 auf, wie dies aus Fig. 2 ersichtlich ist. Wie Fig. 3 zeigt, weist die Kupplung 15 zwei vorzugsweise identische Teile 27 auf, welche vorn einen Lagerabschnitt 28 besitzen. Dieser weist eine ringförmige Aussparung 31 auf, in welche der ringförmige Vorsprung 25 passt. Nach dem Zusammenbau der Stielkupplung 15 aus den beiden Teilen 27 lässt sich die Stielkupplung 15 praktisch spielfrei um die zweite Drehachse 21 drehen. Für den Zusammenbau weisen die Teile 27 mindestens einen Führungszapfen 29 auf, welcher in die Führungsöffnung 32 passt. Weiter ist eine Oeffnung 33 für eine Schraube vorgesehen. Diese Oeffnung 33 ist auf der Aussenseite als Innensechskant ausgebildet und führt dann als runde Bohrung mit reduziertem Durchmesser nach innen. Der Innensechskant dient der drehfesten Halterung einer Sechskantmutter. Nicht zwingend erforderlich, aber von Vorteil ist eine Achse 37, vorzugsweise aus Kunststoff, welche mit je einer Schnappverbindung 38 die beiden Teile 27 der Kupplung 15 miteinander verbindet. Um die Achse 37 aufzunehmen, weist das Schwenkteil 13 eine Bohrung 39 auf. Aus Fig. 1 ist ersichtlich, dass die Kupplung 15 einen zylindrischen Schaft 41 aufweist.

### Zusammenfassend kann folgendes festgehalten werden:

Das Reinigungsgerät besteht im wesentlichen aus einem Halter 11 für den Wischbezug, einem Schwenkteil 13 und einer Stielkupplung 15, an welcher der Stiel befestigt ist. Die Stielkupplung besteht aus zwei identischen Teilen 27, welche durch eine Schraube und die Achse 37 miteinander verbunden sind. Am Schwenkteil 13, das um die Achse 19 verschwenkbar ist, ist auf zwei einander gegenüberliegenden Flächen 22 je ein ringförmiger Vorsprung ausgebildet, der in eine entsprechende Aussparung 31 im Teil 27 passt. Das so gebildete Gerät kann präzise geführt werden und erlaubt ein Arbeiten mit wenig Kraftaufwand.

## Patentansprüche

1. Reinigungsgerät mit einem Halter (11) für einen Wischbezug oder eine andere Reinigungsvorrichtung, einem Kraftübertragungsorgan (15), z.B. einem Handgriff oder einer Stielkupplung, und einem zwischen dem Kraftübertragungsorgan (15) und dem Halter ausgebildeten Kreuzgelenk (17) mit einer ersten Drehachse (19), einer zweiten Drehachse (21), welche quer zur ersten Drehachse (19) angeordnet ist, und einem im Halter (11) gelagerten Schwenkteil (13), welches um die erste Drehachse (19) verschwenkbar und an welchem das Kraftübertragungsorgan (15) um die zweite Drehachse (21) verschwenkbar angeordnet ist, **dadurch gekennzeichnet, dass** an mindestens einer Fläche (22) des Schwenkteils (13) ein ringförmiger Vorsprung (25) ausgebildet ist und dass das Kraftübertragungsorgan (15) aus zwei miteinander verbundenen Teilen (27) besteht, von welchen mindestens eines vorn einen Lagerabschnitt (28) mit einer Aussparung (31) aufweist, in welche der ringförmige Vorsprung (25) passt.

2. Reinigungsgerät nach Anspruch 1, **dadurch gekennzeichnet, dass** am Schwenkteil (13) auf einander gegenüberliegenden Flächen (22) je ein ringförmiger Vorsprung (25) ausgebildet ist.

3. Reinigungsgerät nach Anspruch 1 oder 2, **dadurch gekennzeichnet, dass** der ringförmige Vorsprung (25) einen halbkreisförmigen Querschnitt aufweist.

4. Reinigungsgerät nach Anspruch 1 oder 2, **dadurch gekennzeichnet, dass** der ringförmige Vorsprung (25) einen rechteckigen Querschnitt aufweist.

5. Reinigungsgerät nach einem der Ansprüche 1 bis 4, **dadurch gekennzeichnet, dass** das Schwenkteil (13) konzentrisch zum ringförmigen Vorsprung (25) eine Bohrung (39) aufweist, und dass durch diese Bohrung (39) eine Achse (37) verläuft, welche die beiden Teile (27) des Kraftübertragungsorgans (15) miteinander verbindet.

6. Reinigungsgerät nach Anspruch 5, **dadurch gekennzeichnet, dass** die Achse (37) mit je einer Schnappverbindung (38) mit beiden Teilen (27) des Kraftübertragungsorgans (15) verbunden ist.

7. Reinigungsgerät nach einem der Ansprüche 1 bis 7, **dadurch gekennzeichnet, dass** das Kraftübertragungsorgan (15) einen zylindrischen Schaft (41) aufweist.

8. Reinigungsgerät nach einem der Ansprüche 1 bis 7, **dadurch gekennzeichnet, dass** der Halter (11) zwei in Abstand voneinander angeordnete Befestigungsaugen (23) aufweist, und dass das Schwenkteil (13) zwischen diesen schwenkbar angeordnet ist.

9. Reinigungsgerät nach einem der Ansprüche 1 bis 8, **dadurch gekennzeichnet, dass** das Schwenkteil (13) in den Befestigungsaugen (23) gelagerte Drehzapfen aufweist.

10. Reinigungsgerät nach einem der Ansprüche 1 bis 8, **dadurch gekennzeichnet, dass** das Schwenkteil (13) um eine an beiden Enden in den Befestigungsaugen (23) befestigte Achse (19) schwenkbar ist.

11. Reinigungsgerät nach einem der Ansprüche 1 bis 10, **dadurch gekennzeichnet, dass** die Drehachsen (19,21) in der gleichen Ebene angeordnet sind.

12. Reinigungsgerät nach einem der Ansprüche 1 bis 10, **dadurch gekennzeichnet, dass** die Drehachsen (19,21) in verschiedenen Ebenen angeordnet sind.

13. Reinigungsgerät nach Anspruch 12, **dadurch gekennzeichnet, dass** die zweite Drehachse (21) über der ersten Drehachse (19) angeordnet ist.
